# EUROPÄISCHE PATENTSCHRIFT

(11) **EP 1 060 538 B1**
(45) Veröffentlichungstag und Bekanntmachung des Hinweises auf die Patenterteilung: **04.06.2003**
(21) Anmeldenummer: 98956842.3
(22) Anmeldetag: 13.10.1998
(51) Int. Cl.: H01Q 15/24

(54) **POLARISIERER UND VERFAHREN ZUR HERSTELLUNG VON DIESEM**
POLARIZER AND METHOD FOR MANUFACTURING THE SAME
POLARISEUR ET PROCEDE DE FABRICATION ASSOCIE

(30) Priorität: 20.02.1998 DE 19807077
(43) Veröffentlichungstag der Anmeldung: 20.12.2000
(73) Patentinhaber: PATES TECHNOLOGY PATENTVERWERTUNGSGESELLSCHAFT FÜR SATELLITEN- UND MODERNE INFORMATIONSTECHNOLOGIEN MBH, 23556 Lübeck (DE)
(72) Erfinder: FISCHER, Frank, D-23562 Lübeck (DE); HENNEMANN, Martin, D-23611 Bad Schwartau (DE)
(74) Vertreter: Lenzing, Andreas, Dr.
(86) Internationale Anmeldenummer: EP9806487
(87) Internationale Veröffentlichungsnummer: WO99043047

(56) Entgegenhaltungen:
- EP-A- 0 015 815
- EP-A- 0 384 021
- DE-A- 1 922 168
- US-A- 3 188 642
- DESHAN MA ET AL: "LAMINATED POLARIZER WITH GRANULAR METALLIC FILMS FOR SHORT WAVELENGTH REGION (~0.85 UM)" ELECTRONICS & COMMUNICATIONS IN JAPAN, PART II - ELECTRONICS, Bd. 75, Nr. 6, 1. Juni 1992, Seiten 65-74, XP000316211

## Beschreibung

Die Erfindung betrifft einen Polarisierer für elektromagnetische Strahlung, wobei der Polarisierer parallel und in einem bestimmtem Abstand zueinander angeordnete elektrisch leitfähige Elemente hat.

Für die Erzielung einer dualen zirkularen links oder rechts polarisierten elektromagnetischen Welle werden für planare Flächenantennen, die als duale linear polarisierte Antennen ausgelegt sind, planare Polarisierer, die oberhalb der strahlenden Antennenapertur angeordnet sind, verwendet.

Der Polarisierer zerlegt den E-Vektor einer einfallenden Welle in zwei orthogonale Komponenten und erzeugt eine Phasendifferenz von +/- 90 Grad zwischen den Komponenten, was bei einer anschließenden Überlagerung zu einer zirkularen Polarisation führt. Die Wirkungsweise gilt ebenfalls für die Überführung von einer zirkularen in eine lineare Polarisation.

Es sind zwei voneinander im Aufbau verschiedene Arten von Polarisierern bekannt. Die eine Polarisierer-Art nutzt mehrere in einem Abstand von λ/4 (Lambda-Viertel) angeordnete Polarisationsstrukturen, die einerseits induktiv andererseits kapazitiv auf die entsprechenden E-Feldkomponenten wirken und somit die Phasendifferenz erzeugen. Diese Polarisationsstrukturen werden häufig als geätzte komplizierte Mäanderleitungen auf einem Trägermaterial (Folie) realisiert. Mindestens zwei solcher Strukturen (induktiv, kapazitiv) werden dabei für einen Polarisierer benötigt. Der notwendige Abstand wird durch ein niederdielektrisches Material realisiert. Nachteilig bei dieser Ausführungsform ist die hohe Empfindlichkeit gegenüber Herstellungstoleranzen. Ebenfalls muß eine gute Planheit und eine sehr genaue Positionierung der verwendeten Folien gewährleistet sein. Dies führt häufig dazu, daß zusätzlicher Aufwand in Form von Positionierungsführungen für das Verkleben und Pressen der Schichten erforderlich ist.

Eine andere Polarisierer-Art nutzt ebenfalls elektrisch leitfähige Elemente in Form von Metallstreben, die in einem Winkel von 45 Grad zu der linearen Polarisation angeordnet sind. Auf Grund der verschiedenen elektrischen Randbedingungen bilden sich zwei verschiedene Feldtypen aus, die sich durch den Polarisierer ausbreiten. Durch die verschiedenen Laufzeiten wird am Ausgang des Polarisierers bei Überlagerung dieser Feldtypen eine Phasendifferenz von +/- 90 Grad und somit eine links bzw. rechts zirkularisierte Welle erzeugt. Die elektrischen Eigenschaften werden durch den Abstand der Metallstreben zueinander und ihrer Länge in Antennenhauptstrahlrichtung bestimmt. Diese Metallstreben werden in einen Rahmen eingebracht und deren Enden entweder mit diesem verklebt oder verschweißt. Vorteilhaft bei dieser Art ist die elektrische Einfachheit sowie die guten elektrischen Eigenschaften wie z.B. große Frequenzbandbreite, relative Unempfindlichkeit gegenüber mechanischen Toleranzen, sehr geringe Eihfügungsdämpfung, sehr gute Elliptizitätswerte und Anpassung. Nachteilig an dieser Polarisierer-Art ist, das aufwendige und damit kostenintensive Befestigen der Metallstreben an dem Rahmen, da pro Metallstrebe entweder zwei Kleb- oder Schweißvorgänge erforderlich sind. Zudem treten häufig mechanische Spannungen bedingt durch Fertigungstoleranzen beim Herstellen der Metallstreben und bei dem Einbringen der Metallstreben in den Halterahmen. Auch hat der Halterahmen, da meist aus Metall gefertigt, ein unverhältnismäßig hohes Gewicht.

Aus der US-A- 3 188 642 sowie der EP-A-0 015 815 sind Polarisierer für Antennen bekannt, bei denen zwischen länglichen schmalen Streifen aus dielektrischem Material elektrisch leitfähige Elemente, z.B. aus Aluminiumfolie geklebt sind. Bei der Herstellung dieser Polarisierer wird jedes leitfähige Element einzeln mit den Elementen bzw. Abstandshaltern aus dielektrischen Material verklebt.

Aufgabe der vorliegenden Erfindung ist daher, einen Polarisierer bereitzustellen, der einfach in seinem Aufbau und kostengünstig in der Herstellung ist.

Die Lösung für diese Aufgabe ergibt sich bei einem Polarisierer der eingangs genannten Gattung nach der Erfindung zum einen dadurch, daß die Elemente durch mindestens einen Abstandhalter zueinander in Position gehalten sind, wobei jeder Abstandhalter aus einem niederdielektrischen Material ist. Eine weitere Lösung ergibt sich, wenn die Elemente in mindestens einem platten- oder streifenförmigen Abstandhalter lösbar oder nicht lösbar einliegen und von dem mindestens einen Abstandhalter zueinander in Position gehalten sind.

Bei dem erfindungsgemäßen Polarisierer wird gänzlich auf einen Halterahmen verzichtet. Dadurch wird vorteilhaft das Gewicht des Polarisierers verringert. Die Positionierung der leitfähigen Elemente, welche meist als Metallstreben bzw. Metallstreifen ausgestaltet sind, erfolgt durch den Abstandhalter aus einem insbesondere niederdielektrischen Material. Dadurch, daß die Aussparungen zur Aufnahme der leitfähigen Elemente insbesondere in Form von nuten oder Bohrungen in dem niederdielektrischen Material gleichzeitig gefräst, geätzt oder sonstwie hergestellt werden, ist der Abstand und die Breite der Nuten zueinander stets gleich und unterliegt nur geringen Fertigungstoleranzen. Hierdurch wird eine wesentliche Verbesserung der elektrischen Kennwerte des Polarisierers erzielt.

Als niederdielektrisches Material eignet sich z.B. Polystyrol in geschäumter Form.

Damit die leitfähigen Elemente nicht aus dem Abstandhalter bzw. den Abstandhaltern nach der Montage herausfallen können, ist es vorteilhaft, die Nuten, die in einem Winkel von 45° zu der einfallenden linearen Polarisation angeordnet sind, schmaler herzustellen, als die leitfähigen Elemente. Durch das Einbringen der leitfähigen Elemente in die Nuten werden die Seitenwände der Nuten auseinander gedrückt, wodurch eine Andruckkraft erzeugt wird, die das Herausfallen der Elemente aus den Nuten verhindert. Diese Maßnahme kann jedoch dazu führen, daß sehr große Spannungen in dem Abstandhalter, welcher vorteilhaft plattenoder streifenförmig ausgestaltet ist, auftreten. Diese Spannungen können verringert bzw. vollständig aufgehoben werden, wenn in dem Abstandhalter zusätzliche Aussparungen vorgesehen werden. Diese Aussparungen können in der die Nuten aufweisenden Seite und/oder auf der dieser abgewandten Seite eingebracht sein. Hierdurch kann das durch die einliegenden leitfähigen Elemente verdrängte Material ausweichen, ohne daß innere Spannungen im Abstandhalter auftreten, die versuchen, diesen zu verbiegen. Die zusätzlichen Aussparungen können z.B. ebenfalls Nuten sein. Die Form dieser Aussparungen ist beliebig und kann den jeweiligen Bedürfnissen angepaßt werden.

Um ein Herausfallen der Metallstreben als leitfähige Elemente zu verhindern, ist es ferner möglich, den Polarisierer mit dem gleichen niederdielektrischen Material wie das des Abstandhalters selbst zu bedecken oder zu umhüllen. Dies kann durch einen Verklebeprozeß oder durch ein Auftragen, Aufschäumen oder Ausschäumen der Fläche über den Nuten erfolgen.

Ebenso ist es möglich, die Elemente mit dem Abstandhalter zu verkleben. In einer weiteren vorteilhaften Ausgestaltung der Erfindung liegen die leitfähigen Elemente nicht in Nuten, sondern in Bohrungen des niederdielektrischen Materials ein. Je nach Querschnittsprofil der leitfähigen Elemente werden die Bohrungen durch an das Profil angepaßte Aussparungen ersetzt.

Das Herausfallen der leitfähigen Elemente aus den Nuten des Abstandhalters kann vorteilhaft auch dadurch verhindert werden, daß die Tiefe der Nuten größer als die Höhe der leitfähigen Elemente ist, derart, daß jede Nut mit darin befindlichem Element mit einem Verschließmaterial, insbesondere plan zur Oberfläche des Abstandhalters auffüllbar oder verschließbar ist. Hierdurch ist weiterhin eine plane Oberfläche des Polarisierers gewährleistet, wobei gleichzeitig die leitfähigen Elemente vor Korrosion geschützt sind.

Der notwendige Abstand zwischen der Antenne und den leitfähigen Elementen des Polarisierers kann in die Gesamthöhe des niederdielektrischen Materials integriert werden.

Um den Polarisierer auf einer Planarantenne zu befestigen, reicht es aus, daß die schon bestehenden Außenkanten des Gehäuses der Planarantenne verlängert und nach dem Aufsetzen des Polarisierers auf die Antenne über diesen umgefalzt werden, so daß der Polarisierer mit der Planarantenne eine Einheit bildet.

Eine weitere vorteilhafte Ausgestaltung des Polarisierers ergibt sich dadurch, daß die Zwischenräume zwischen den leitfähigen Elementen ganz oder teilweise mit einem niederdielektrischen Material ausgefüllt sind. Das niederdielektrische Material kann, muß aber nicht, dasselbe wie das niederdielektrische Material des Abstandhalters sein. Es kann nachträglich zwischen die Elemente geschoben oder aufgefüllt werden, z.B. durch einen Ausschäumprozeß. Sofern der Polarisierer der Gestalt ist, daß die Zwischenräume zwischen den leitfähigen Elementen nicht ausgefüllt ist, müssen die Zwischenräume nicht unbedingt mit einem niederdielektrischen Material ausgefüllt sein. Die Entscheidung hängt maßgeblich von der Stabilität und den elektrischen Eigenschaften des Polarisierers in Zusammenwirken mit der Planarantenne ab.

Damit der Polarisierer und die zugehörige Flach- bzw. Planarantenne stets in der richtigen Position zueinander sind, können diese, wie bereits oben angeführt, in einem Gehäuse einliegen. Es ist jedoch auch möglich, die Flachantenne mit dem Polarisierer zu verkleben. Ferner ist es möglich, den Polarisierer und die Flachantenne zueinander in Position zu halten und mit einem, insbesondere niederdielektrischen Material zu umschäumen oder zu umgießen. Durch das Umschäumen oder Umgießen der beiden Komponenten werden vorteilhaft die beiden Komponenten von der Umwelt hermetisch abgeschlossen, so daß sie gegen mechanische oder witterungsbedingte Einflüsse bestmöglich geschützt sind.

Aufgabe der vorliegenden Erfindung ist es zudem, ein Verfahren zur Herstellung des erfindungsgemäßen Polarisierers bereitzustellen, mittels dem der Polarisierer möglichst in wenigen Arbeitsschritten und kostengünstig herstellbar ist.

Diese Aufgabe wird dadurch gelöst, daß zuerst in dem mindestens ein aus insbesondere niederdielektrischem Material bestehenden Abstandhalter Aussparungen, insbesondere Nuten oder Bohrungen gefräst, geätzt, geschnitten, gesägt, gebrannt, gebohrt oder gepreßt und anschließend die Elemente in die Nuten eingelegt, geklebt oder gepreßt werden. Es ist dabei möglich, die Elemente nacheinander oder einzeln in den Abstandhalter einzulegen bzw. einzuführen.

Sofern keine Aussparungen für die leitfähigen Elemente in dem Abstandhalter sind, ist es möglich, die Elemente lediglich in das Material des Abstandhalters einzudrücken. Hierdurch treten jedoch oft große Spannungen im Material selbst auf, da relativ viel Material durch die Elemente verdrängt wird. Werden nun vorteilhaft die leitfähigen Elemente stark erhitzt, ist es möglich, daß das Material des Abstandhalters, welches vorteilhaft Polystyrol ist, zum Schmelzen zu bringen oder zu verbrennen, so daß die Elemente in das Material des Abstandhalters mit wenig Kraftaufwand in den Abstandhalter eindrückbar sind, wobei gleichzeitig kaum noch Spannungen im Material des Abstandhalters auftreten.

Je nach Art und Form des Abstandhalters können die Zwischenräume zwischen den Elementen nach dem Einbringen dieser noch nicht ausgefüllt sein. Diese Zwischenräume können dann anschließend mit einem niederdielektrischen Material ausgefüllt bzw. ausgeschäumt werden. Es ist jedoch auch möglich, vorgefertigte Elemente aus niederdielektrischem Material in die Zwischenräume paßgenau einzulegen, so daß die Zwischenräume vollständig ausgefüllt sind.

Die Herstellung des erfindungsgemäßen Polarisierers kann auch dadurch erfolgen, daß die leitfähigen Elemente parallel und in richtigem Abstand zueinander gehalten werden und anschließend mit einem insbesondere niederdielektrischem Material umgossen bzw. umschäumt werden. Es ist vorteilhaft auch möglich, die Elemente im richtigen Abstand zueinander und zur Flachantenne auszurichten und diese dann zusammen mit der Flachantenne mittels eines geeigneten Materials zu umschäumen oder zu umgießen. Hierbei muß nicht zwangsläufig die Flachantenne mit integriert sein. Es ist auch möglich, den Polarisierer getrennt von der Flachantenne durch einen Umschäumungsoder Umgießungsprozeß zu fertigen.

Nachfolgend werden erfindungsgemäße Ausführungsformen des Polarisierers anhand von Zeichnungen näher erläutert.

Es zeigen:
- Figur 1:: einen plattenförmigen Polarisierer mit Nuten zur Aufnahme von streifenförmigen leitfähigen Elementen;
- Figur 2:: einen zweigeteilten Abstandhalter mit Nuten zur Aufnahme von leitfähigen Elementen;
- Figur 3 und 4:: rahmenförmiger Abstandhalter mit Nuten zur Aufnahme der leitfähigen Elemente;
- Figur 5 und 6:: Herstellungs- und Ausführungsformen eines erfindungsgemäßen Polarisierers;
- Figur 7 und 8:: Polarisierer und Flachantenne in einem gemeinsamen Gehäuse;
- Figur 9:: einen gegossenen Polarisierer samt Flachantenne;
- Figur 10:: Herstellungsverfahren eines Polarisierers;
- Figur 11:: Polarisierer mit stabförmigen leitfähigen Elementen.

Die Figur 1 zeigt einen Polarisierer 1, bei dem eine Platte längliche Nuten 4 aufweist, die die Platte in einzelne Segmente 3 unterteilt, welche als Distanzelemente für die einzufügenden leitfähigen Elemente 5 dienen und den Zwischenraum 6 zwischen den leitfähigen Elementen im zusammengebautem Zustand ausfüllen. Die einzelnen Distanzelemente 3 sind über Verbindungspunkte 2 miteinander in Verbindung. Die Nuten 4 haben die Form der leitfähigen Elemente 5, so daß diese vollständig in den Nuten 4 einliegen und nicht über den Rand der Nuten 4 herausragen. Die leitfähigen Elemente 5 werden am einfachsten in Richtung der mit M gekennzeichneten Pfeile in die Nuten 4 eingelegt. Dies kann einzeln von Hand oder aber auch in einem einzigen maschinellen Schritt erfolgen.

Zur weiteren Reduzierung des Gewichts des Polarisierers ist es möglich, zwei streifenförmige Abstandhalter 7 vorzusehen, welche die Enden der leitfähigen Elemente 5 mit ihren Nuten 4 aufnehmen. Durch den Zwischenraum 8 zwischen den Abstandhaltern 7 und durch die zueinander beabstandeten leitfähigen Elemente 5 bleiben die Zwischenräume 6 der leitfähigen Elemente nach dem Einsetzen in die Abstandhalter 7 frei. Zu einer besseren mechanischen Stabilisierung des Polarisierers können die Abstandhalter 7, wie in Figur 3 gezeigt, mittels Verbindungsseiten 7a verbunden sein. Dies ist jedoch nicht unbedingt notwendig, wenn die leitfähigen Elemente bei der Ausführung nach der Figur 2 mit den Abstandhaltern 7 verklebt werden.

Die Figur 4 zeigt einen ähnlichen rahmenförmigen Abstandhalter 9, wie in der Figur 3 gezeigt ist, jedoch sind bei diesem Rahmen senkrechte zur Strahlungsebene verlaufende Nuten 9b zur Aufnahme der Elemente 5 vorgesehen. Es liegen lediglich die Enden 5` in den Nuten 9b ein, so daß wiederum der Zwischenraum 6 zwischen den leitfähigen Elementen 5 nicht ausgefüllt ist.

Sofern die Ausführungsformen gemäß der Figuren 2 bis 4 eine nicht genügende Stabilität aufweisen oder aber nicht genügend gegen äußere, insbesondere Witterungseinflüsse geschützt sind, ist es möglich, wie in Figur 10 dargestellt, die Zwischenräume 6 zwischen den leitfähigen Elementen 5 mittels eines Materials 21 auszufüllen. Dies kann ebenfalls ein niederdielektrisches Material sein. Es ist jedoch auch möglich, die leitfähigen Elemente zusammen mit dem Abstandhalter mit dem Material 21 zu umgießen, so daß der gesamte Polarisierer gegen äußere Einflüsse geschützt ist und zudem stabiler wird.

Die Figur 5 zeigt verschiedene Ausführungsformen A, B, C von Polarisierern und deren Herstellungsverfahren. Beim Polarisierer gemäß des Abschnitts A werden zuerst Nuten 4 in das Material des Abstandhalters gefertigt. Gleichzeitig können Ausgleichsaussparungen 12 ebenfalls z.B. in Form von Nuten in die Rückseite des Polarisierers eingearbeitet werden, so daß es zu keinen inneren Spannungen in dem Polarisierer beim Einfügen der leitfähigen Elemente 5 kommt. Die Ausgleichsaussparungen können jedoch an der Vorderseite und auch zusätzlich an der Rückseite vorgesehen sein. Das leitfähige Element 5a wird anschließend in die jeweils vorgefertigte Nut 4 des Abstandhalters eingedrückt bzw. -gelegt. Sofern die Breite der Nut kleiner als die breite des leitfähigen Elements ist, liegt das leitfähige Element 5 sicher in der Nut ein und kann nicht ohne weiteres aus dieser herausfallen. Je nach Bedarf können die rechts an dem Polarisierer an der Figur 5 angezeigten Dicken D2 bis D4 entsprechend gewählt werden. Durch die Dicken D3 und D4 kann insbesondere der Abstand zwischen den leitfähigen Elementen und der Planarantenne 14 mit ihren Strahlungselementen 15 bestimmt werden.

Der Bereich B zeigt einen Polarisierer und sein Herstellungsverfahren, bei dem Ausgleichsaussparungen 12 auf der Rückseite des Polarisierers vorgesehen sind. Dies ist notwendig, da in den Abstandhalter vor dem Einbringen der leitfähigen Elemente 5d bis 5f keine Aussparungen gefertigt werden. Die leitfähigen Elemente 5d bis 5f werden unter Druck in den Abstandhalter hineingedrückt, wodurch das Material des Abstandhalters zur Seite gedrückt wird. Es ist jedoch auch möglich, daß die leitfähigen Elemente 5d bis 5f vor und/oder während dem Einbringen in den Abstandhalter derart erhitzt werden, daß bei Kontakt des leitfähigen Elementes mit dem Material des Abstandhalters dieses schmilzt oder verbrennt und somit dem eingeführten leitfähigen Element Platz macht.

Im Bereich C sind die leitfähigen Elemente gemäß dem Herstellungsverfahren der Abschnitte A oder B in den Abstandhalter eingebracht worden. Auf der der Flachantenne 14 abgewandten Seite des Polarisierers ist eine Abdeckung bzw. Schutzschicht 13 auf dem Abstandhalter mit seinen einliegenden leitfähigen Elementen 5 aufgeklebt oder in einer sonstigen Weise aufgetragen. Diese Abdeckung 13 dient als Korrosionsschutz für die leitfähigen Elemente und ferner zur Stabilisierung der mechanischen Eigenschaften des Polarisierers. Die Dicke D1 der Abdeckungsschicht 13 kann dabei frei gewählt werden.

Die Figur 6 zeigt ebenfalls Herstellungs- und Ausführungsformen des erfindungsgemäßen Polarisierers. In dem mit E gekennzeichneten Bereich des Polarisierers ist verdeutlicht, daß zuerst Nuten 4 zur Aufnahme der leitfähigen Elemente 5g bis 5j gefertigt werden, wonach dann Kleber 16 in die Nuten 4 gespritzt wird. Es ist jedoch auch denkbar, daß die leitfähigen Elemente 5g bis 5j vor dem Einführen in den Abstandhalter mit Kleber 16 beschichtet werden. Durch die Klebung wird ein Herausfallen der leitfähigen Elemente 5g bis 5j nach dem Einbringen und nach einer gewissen Aushärtezeit verhindert. Die Ausgleichsnuten 12 sind optional.

Der Bereich F zeigt eine weitere Ausführungsform eines Polarisierers, bei dem die leitfähigen Elemente in kanalförmigen Aussparungen einliegen. Die kanalförmigen Aussparungen können z.B. Bohrungen oder Sackbohrungen sein, welche parallel zueinander und zur Strahlungsebene der Flachantenne 14 verlaufen. Nachdem die kanalförmigen Aussparungen gefertigt worden sind, werden die stabförmigen leitfähigen Elemente mit insbesondere kreisförmigem Querschnitt in die entsprechend geformten Aussparungen eingeschoben. Hierbei können die leitfähigen Elemente 5j, wie links im Bild dargestellt, ebenfalls mit dem Abstandhalter verklebt werden. Auch kann nachträglich ein Versiegeln der insbesondere Bohrungen oder Sackbohrungen erfolgen.

Der Bereich G zeigt eine weitere Ausführungsform, bei der die Ausgleichsaussparungen 12` versetzt zu den leitfähigen Elementen 5k angeordnet sind. Die leitfähigen Elemente 5k liegen hier vollständig in den Nuten 4` ein. Der Bereich oberhalb der leitfähigen Elemente 5k in den Nuten 4` wird nach dem Einbringen der leitfähigen Element 5k mittels eines Verschließmaterials, welches insbesondere das gleiche Material wie das Material des Abstandhalters ist, ausgefüllt. Die Dicke D6 dieser Schicht zusammen mit der Höhe D5 der leitfähigen Elemente entspricht der Höhe der Nuten 4`. Bei dieser Ausführungsform ist es nicht unbedingt erforderlich, eine gemäß der Figur 5 dargestellte Abdeckung 13 über dem Polarisierer vorzusehen.

Die Figur 7 zeigt im Querschnitt das gemeinsame Gehäuse 18, welches die Flachantenne 14 sowie den Polarisierer 1 seitlich übergreift und, sofern die Flachantenne 14 mit dem Polarisierer 1 nicht verklebt ist, zusammenhält. Das Gehäuse 18 kann z.B. aus Aluminium gefertigt sein, wobei das Gehäuse als Streifen seitlich um die Anordnung bestehend aus dem Polarisierer 1 und der Flachantenne 14 gelegt bzw. gewickelt wird, wonach die seitlichen Kanten 18a und 18b des Streifens über die Kanten 13a und 14a umgefalzt werden. Es ist jedoch auch möglich, das Gehäuse 18 als Wanne oder topfförmiges Teil auszugestalten, in welches die Anordnung aus Flachantenne 14 und Polarisierer 1 gelegt wird, wonach dann die oberen Kanten des wannen- bzw. topfförmigen Teils über die Kante 13a der Abdeckung des Polarisierers umgefalzt wird.

Die Figur 8 zeigt einen Polarisierer 1, welcher den Ausführungsformen gemäß der Figuren 1 bis 4 und 10 entspricht, wobei ebenfalls ein der Figur 7 entsprechendes Gehäuse 18 vorgesehen ist.

Die Figur 9 zeigt ein gemeinsames Gehäuse 20 für den Polarisierer 1 und die Flachantenne 14, wobei das Gehäuse bestehend aus den seitlichen Wänden 20a bis 20c ein Spritzgußgehäuse ist. Bei der Fertigung dieses spritzgußgehäuses kann die Anordnung aus Flachantenne 14 und Polarisierer 1 entweder sofort von dem Material des Gehäuses 20 umspritzt werden oder aber das Gehäuse 20 ist mindestens in zwei Teilen gefertigt, wobei dann nach dem Fertigen des Gehäuses 20 die Anordnung in das Gehäuse eingebaut wird.

Die Figur 11 zeigt einen weiteren Polarisierer, bei dem zwei stabförmige Abstandhalter 23 parallel zueinander angeordnet sind. Die stabförmigen Abstandhalter 23 haben in äquidistanten Abständen Sackbohrungen zur Aufnahme von Enden der leitfähigen Elemente 24. Dieser Polarisierer kann ebenfalls nach dem Zusammenbau von einem Material umschäumt oder umgossen werden, wodurch die mechanische Stabilität des Polarisierers erhöht wird.

Die Art und Weise, wie die leitfähigen Elemente in dem jeweiligen Abstandhalter einliegen, ist jeweils bedingt durch das Profil der leitfähigen Elemente selbst. Sofern der Werkstoff Polystyrol für den Abstandhalter verwendet wird, können die jeweils für die leitfähigen Elemente vorzusehenden Aussparungen relativ einfach hergestellt werden. So können die jeweils benötigten Nuten in einem Arbeitsschritt gleichzeitig z.B. durch mehrere parallel zueinander ausgerichtete Sägeblätter gefertigt werden. Auch ist es möglich, bei bestimmten Ausführungsformen eine sehr große Platte mit sehr einliegenden leitfähigen Elementen zu fertigen, welche nachträglich in Segmente unterteilt wird, die den jeweils benötigten Größen für Flachantennen entsprechen.

### Bezugszeichenliste:

- 1: Polarisierer
- 2: Verbindungspunkte zwischen den Distanzelementen 3 des Abstandhalters
- 3: Distanzelement
- 4: Aussparungen / Nuten
- 4a: Bereich des Abstanhalters, in den das leitfähige Element eingedrückt wird
- 5: leitfähige Elemente
- 5`: in Nuten einliegende Enden der leitfähigen Elemente 5
- 5``: die die Zwischenräume 6 bildenden flachen Seiten
- 5a, 5b, 5c: leitfähige Elemente 5 des Bereichs A
- 5d, 5e, 5f: leitfähige Elemente 5 des Bereichs B
- 5g, 5h, 5i: leitfähige Elemente 5 des Bereichs E
- 5j: leitfähige Elemente 5 des Bereichs F
- 5k: leitfähige Elemente 5 des Bereichs G
- 6: Zwischenräume zwischen den Elementen 5
- 7: Streifenförmige Abstandhalter
- 7a: Verbindungsseiten der streifenförmigen Abstandhalter 7
- 8: Zwischenraum zwischen den streifenförmigen Abstandhalter 7
- 9: Rahmenförmiger Abstandhalter mit senkrecht zur Strahlungsebene verlaufenden Nuten 9b zur Aufnahme der Elemente 5
- 9a: Verbindungsseiten ohne Nuten
- 9b: Aufnahmenuten
- 10: Bereich zwischen einliegenden Elementen und Ausgleichsaussparungen 12
- 11: Bereich zwischen den Ausgleichsaussparungen
- 12: Ausgleichsaussparungen bzw. -nuten
- 13: Abdeckung der leitfähigen Elemente
- 13a: Übergriffene Kante der Abdeckung 13
- 14: Flachantenne
- 14a: Übergriffene Kante der Flachantenne 14
- 15: Strahlungselemente der Flachantenne 14
- 16: Kleber
- 17: Verschließmaterial
- 18: Gemeinsames Gehäuse für Flachantenne 14 und Polarisierer
- 18a, 18b: Übergreifende Kanten des Gehäuses 18
- 19: Füllmaterial zwischen den leitfähigen Elementen 5
- 20: Polarisierer und Flachantenne einschließendes Gehäuse
- 20a, 20b, 20c: Seitenwände des Spritzgußgehäuses 20
- 21: Füllmaterial im Behältnis
- 21a: Füllmaterial
- 22: Behältnis
- 23: Stabförmiger Abstandhalter (zweigeteilt)
- 24: Leitfähige Elemente
- 25: Sackbohrungen zur Aufnahme der leitfähigen Elemente 24
- A: Abstandhalter mit vorgefertigten Nuten
- B: Abstandhalter ohne vorgefertigte Nuten
- C: Polarisierer mit Abdeckung 13
- D1: Dicke der Abdeckung 13
- D2, D5: Höhe der leitfähigen Elemente 5
- D3: Abstand zwischen den Nuten 4 und den Ausgleichsaussparungen 12
- D4: Höhe der Ausgleichsaussparungen 12
- D6: Höhe des die Nuten auffüllenden Verschließmaterials 17
- E: Abstandhalter mit eingeklebten leitfähigen Elementen
- F: Abstandhalter mit stabförmigen leitfähigen Elementen
- G: Abstandhalter mit zu den leitfähigen Elementen versetzt angeordneten Ausgleichsaussparungen, wobei zusätzlich die Nuten mit Verschließmaterial aufgefüllt sind
- M: Einbringrichtung der Elemente 5

## Patentansprüche

1. Polarisierer (1 für elektromagnetische Strahlung, wobei der Polarisierer (1) parallel und in einem bestimmtem Abstand zueinander angeordnete elektrisch leitfähige Elemente (5,24) hat, **dadurch gekennzeichnet, daß** die Elemente (5,24) durch mindestens einen Abstandhalter (3,7,9,23) zueinander in Position gehalten sind, wobei jeder Abstandhalter (3,7,9,23) aus einem niederdielektrischen Material ist, und daß jeder Abstandhalter (3,7,9,23) Aussparungen (4) hat, in denen die Elemente (5,24) einliegen.

2. Polarisierer (1) nach Anspruch 1, **dadurch gekennzeichnet, daß** die Abstandhalter (3,7,9,23) platten- oder streifenförmig sind.

3. Polarisierer (1) nach einem der Ansprüche 1 bis 3, **dadurch gekennzeichnet, daß** Zwischenräume (6) zwischen den Elementen (5,24) ganz oder teilweise mit einem niederdielektrischen Material ausgefüllt sind.

4. Polarisierer (1) nach einem der Ansprüche 1 bis 4, **dadurch gekennzeichnet daß** Zwischenräume (6) von dem mindestens einem Abstandhalter (3,7,9,23) zumindest teilweise ausgefüllt sind.

5. Polarisierer (1) nach einem der vorherigen Ansprüche, **dadurch gekennzeichnet, daß** die Elemente (5,24) mit dem Abstandhalter (3,7,9,23) verklebt sind.

6. Polarisierer (1) nach Anspruch 5, **dadurch gekennzeichnet, daß** die Tiefe (D2) der als Nuten (4) gefertigten Aussparungen der Höhe der Elemente (5,24) entspricht.

7. Polarisierer (1) nach Anspruch 5, **dadurch gekennzeichnet, daß** die Tiefe der Nuten (4) größer als die Höhe der Elemente (5,24) ist, derart, daß jede Nut (4) mit darin befindlichem Element (5,24) mit einem Verschließmaterial (17) insbesondere plan zur Oberfläche des Abstandhalters (3,7,9,23) auffüllbar oder verschließbar ist.

8. Polarisierer (1) nach einem der vorherigen Ansprüche, **dadurch gekennzeichnet, daß** der Abstandhalter (3,7,9,23) Bohrungen hat, in denen die Elemente (5,24) lösbar oder nicht lösbar einliegen.

9. Polarisierer (1) nach einem der vorherigen Ansprüche 5 bis 8 **dadurch gekennzeichnet, daß** der Abstandhalter Ausgleichsaussparungen (12,12^{`}) und/oder Hohlräume hat, die an der Vorder- und/oder Rückseite des Abstandhalters und/oder im Abstandhalter angeordnet sind, insbesondere an der zur die Elemente (5,24) aufweisenden Seite abgewandte Seite, wobei insbesondere die Aussparungen (12,12`) Ausgleichsnuten und/oder -bohrungen sind.

10. Polarisierer (1) nach einem der vorherigen Ansprüche, **dadurch gekennzeichnet, daß** der Polarisierer (1) auf seiner einer Antenne (14) abgewandten Seite eine Schutzschicht (13) gegen mechanische und/oder Witterungseinflüsse und/oder zum korrosionsfreien Verschluß der Elemente (5,24) hat.

11. Polarisierer (1) nach einem der vorherigen Ansprüche, **dadurch gekennzeichnet, daß** der Polarisierer (1) direkt auf einer Flachantenne (14) aufliegt.

12. Polarisierer (1) nach Anspruch 11, **dadurch gekennzeichnet, daß** der Polarisierer (1) mit der Flachantenne (14) verklebt ist.

13. Polarisierer (1) nach einem der vorherigen Ansprüche, **dadurch gekennzeichnet, daß** der Polarisierer (1) und eine zugehörige Flachantenne (14) mit einem insbesondere niederdielektrischen Material umschäumt oder umgossen sind.

14. Polarisierer (1 nach einem der Ansprüche 11 bis 13, **dadurch gekennzeichnet, daß** der Polarisierer (1) und die Flachantenne (14) in einem Gehäuse (18) angeordnet sind.

15. Verfahren zur Herstellung eines Polarisierers (1) nach einem der vorherigen Ansprüche, **dadurch gekennzechnet,** daß zuerst in den mindestens einen aus insbesondere niederdielektrischem Material bestehende Abstandshalter (3,7,9,23) Aussparungen (4), insbesondere Nuten oder Bohrungen gefräst, geätzt, geschnitten, gesägt, gebrannt, gebohrt oder gepreßt und anschließend die Elemente (5,24) in die Aussparungen (4) eingelegt, geklebt, gedrückt oder gepreßt werden.

16. Verfahren zur Herstellung eines Polarisierers (1) nach Anspruch 15, **dadurch gekennzeichnet, daß** vor, nach oder während dem Erzeugen der die Elemente (5,24) aufnehmenden Aussparungen (4) die Ausgleichsaussparungen (12,12') insbesondere Ausgleichsnuten gefräst, geätzt, geschnitten, gesägt, gebrannt oder gepreßt werden.

17. Verfahren zur Herstellung eines Polarisierers (1) nach einem der Ansprüche 1 bis 16, **dadurch gekennzeichnet, daß** die Elemente (5,24) einzeln oder nacheinander in den bzw. die Abstandhalter (3,7,9,23) eingedrückt oder eingelegt werden, wobei die Elemente (5,24) zueinander parallel und in einem definierten Abstand zueinander angeordnet sind.

18. Verfahren zur Herstellung eines Polarisierers (1) nach Anspruch 17, **dadurch gekennzeichnet, daß** die Elemente (5,24) vor dem Einbringen in den bzw. Abstandhalter (3,7,9,23) so stark erhitzt werden, daß das Material des Abstandhalters (3,7,9,23) bei Kontakt mit den erhitzten Elementen (5,24) schmilzt oder verbrennt und derart die Aussparungen für die Elemente (5,24) gebildet werden.

19. Verfahren zur Herstellung eines Polarisierers (1 nach einem der Ansprüche 15 bis 18, **dadurch gekennzeichnet, daß** nach dem Einbringen der Elemente (5,24) in den bzw. die Abstandhalter (3,7,9,23) die Zwischenräume (6) zwischen den Elementen (5,24) mit einem niederdielektrischen Material ausgefüllt oder ausgeschäumt werden.

20. Verfahren zur Herstellung eines Polarisierers (1) nach Anspruch 19, **dadurch gekennzeichnet, daß** zusätzlich zu den Zwischenräumen (6) die Abstandhalter (3,7,9,23) und die Elemente (5,24) vollständig umgossen oder umschäumt werden.

21. Verfahren zur Herstellung eines Polarisierers (1) nach einem der vorherigen Ansprüche 15 bis 20, **dadurch gekennzeichnet, daß** nach dem Zusammenfügen von Abstandhalter (3,7,9,23) und zugehöriger Flachantenne (14) beide mit einem insbesondere niederdielektrischen Material umgossen oder umschäumt werden.

22. Verfahren zur Herstellung eines Polarisierers (1) nach einem der Ansprüche 1 bis 14, **dadurch gekennzeichnet daß** die Elemente (5,24) parallel und im richtigen Abstand zueinander ausgerichtet und gehalten werden und anschließend umschäumt oder umgossen werden, derart, daß das umfließende Material den Abstandhalter bildet.

23. Verfahren zur Herstellung eines Polarisierers (1) nach einem der Ansprüche 1 bis 14, **dadurch gekennzeichnet, daß** die Elemente (5,24) parallel und im richtigen Abstand zueinander und zur Flachantenne (14) ausgerichtet und gehalten werden und die Flachantenne (14) zusammen mit den Elementen (5,24) unischäumt oder umgossen werden, derart, daß das umfließende Material den Abstandhalter bildet.

## Claims

1. Polariser (1) for electromagnetic radiation, where the polariser (1) has electrically conductive elements (5, 24) arranged parallel to and at a specific distance from each other, **characterised in that** the elements (5, 24) are held in position to each other by at least one spacer (3, 7, 9, 23), where each spacer (3, 7, 9, 23) is made of a low dielectric material and that each spacer (3, 7, 9, 23) has recesses (4) in which lie the elements (5, 24).

2. Polariser (1) according to claim 1, **characterised in that** the spacers (3, 7, 9, 23) are plate or strip-like'.

3. Polariser (1) according to any of claims 1 to 3, **characterised in that** the gaps (6) between the elements (5, 24) are filled partly or fully with a low dielectric material.

4. Polariser (1) according to any of claims 1 to 4, **characterised in that** the gaps (6) are filled at least partly by the at least one spacer (3, 7, 9, 23).

5. Polariser (1) according to any of the previous claims, **characterised in that** the elements (5, 24) are glued to the spacer (3, 7, 9, 23).

6. Polariser (1) according to claim 5, **characterised in that** the depth (D2) of the recesses produced as grooves (4) corresponds to the height of the elements (5, 24).

7. Polariser (1) according to claim 5, **characterised in that** the depth of the grooves (4) is greater than the height of the elements (5, 24) such that each groove (4) with the element (5, 24) therein can be filled or closed with a closing material (17) in particular flush to the surface of the spacer (3, 7, 9, 23).

8. Polariser (1) according to any of the previous claims, **characterised in that** the spacer (3, 7, 9, 23) has bores in which the elements (5, 24) lie releasably or non-releasably.

9. Polariser (1) according to any of the previous claims 5 to 8, **characterised in that** the spacer has compensation recesses (12, 12') and/or cavities arranged on the front and/or rear of the spacer and/or in the spacer, in particular on the side facing away from the side with the elements (5, 24), where in particular the recesses (12, 12') are compensation grooves and/or bores.

10. Polariser according to any of the previous claims, **characterised in that** the polariser (1) on its side facing away from an antenna (14) has a protective coating (13) against mechanical and/or weathering influences and/or for corrosion-free sealing of the elements (5, 24).

11. Polariser (1) according to any of the previous claims, **characterised in that** the polariser (1) lies directly on a flat antenna (14).

12. Polariser (1) according to claim 11, **characterised in that** the polariser (1) is glued to the flat antenna (14).

13. Polariser (1) according to any of the claims, **characterised in that** the polariser (1) and an associated flat antenna (14) are over-foamed or over-cast with in particular a low dielectric material.

14. Polariser (1) according to any of claims 11 to 13, **characterised in that** the polariser (1) and the flat antenna (14) are arranged in a housing (18).

15. Process for production of a polariser (1) according to any of the previous claims, **characterised in that** first, in the at least one spacer (3, 7, 9, 23) consisting in particular of a low dielectric material, recesses (4) in particular grooves or bores are milled, etched, cut, sawn, burned, drilled or pressed, and then the elements (5, 24) are laid, glued, pushed or pressed into the recesses (4).

16. Process for production of a polariser (1) according to claim 15, **characterised in that** before, after or during production of the recesses (4) holding the elements (5, 24), the compensation recesses (12, 12') in particular compensation grooves are milled, etched, cut, sawn, burned or pressed.

17. Process for production of a polariser (1) according to any of claims 1 to 16, **characterised in that** the elements (5, 24) are pressed or laid individually or in succession in the spacer or spacers (3, 7, 9, 23), where the elements (5, 24) are arranged parallel to and at a defined distance from each other.

18. Process for production of a polariser (1) according to claim 17, **characterised in that** before insertion in the spacer or spacers (3, 7, 9, 23), the elements (5, 24) are heated so greatly that the material of the spacer (3, 7, 9, 23) melts or burns on contact with the heated elements (5, 24) and thus the recesses are formed for the elements (5, 24).

19. Process for production of a polariser (1) according to any of claims 15 to 18, **characterised in that** after insertion of the elements (5, 24) in the spacer or spacers (3, 7, 9, 23), the gaps (6) between the elements (5, 24) are filled or foam-filled with a low dielectric material.

20. Process for production of a polariser (1) according to claim 19, **characterised in that** in addition to the gaps (6), the spacers (3, 7, 9, 23) and the elements (5, 24) are completely over-cast or over-foamed.

21. Process for production of a polariser (1) according to any of the previous claims 15 to 20, **characterised in that** after joining the spacer (3, 7, 9, 23) and associated flat antenna (14), both are over-cast or over-foamed with in particular a low dielectric material.

22. Process for production of a polariser (1) according to any of claims 1 to 14, **characterised in that** the elements (5, 24) are aligned and held parallel to and at the correct distance apart and are then over-foamed or over-cast such that the material flowing around them forms the spacer.

23. Process for production of a polariser (1) according to any of claims 1 to 14, **characterised in that** the elements (5, 24) are aligned and held parallel to and at the correct distance from each other and the flat antenna (14), and that the flat antenna (14) together with the elements (5, 24) is over-foamed or over-cast such that the material flowing around them forms the spacer.

## Revendications

1. Polariseur (1) pour un rayonnement électromagnétique, le polariseur (1) possédant des éléments électriquement conducteurs (5,24) qui sont disposés parallèlement entre eux et à une distance réciproque déterminée, **caractérisé en ce que** les éléments (5,24) sont retenus dans leur position réciproque par au moins une entretoise (3,7,9,23), chaque entretoise (3,7,9,23) étant constituée par un matériau faiblement diélectrique, et que chaque entretoise (3,7,9,23) comporte des évidements (4), dans lesquels sont insérés les éléments (5,24).

2. Polariseur (1) selon la revendication 1, **caractérisé en ce que** les entretoises (3,7,9,23) sont agencées en forme de plaques ou de bandes.

3. Polariseur (1) selon l'une des revendications 1 à 3, **caractérisé en ce que** les espaces intercalaires (6) entre les éléments (5,24) sont remplis en totalité ou en partie par un matériau faiblement diélectrique.

4. Polariseur (1) selon l'une des revendications 1 à 4, **caractérisé en ce que** les espaces intercalaires (6) sont remplis au moins partiellement par au moins une entretoise (3,7,9,23).

5. Polariseur (1) selon l'une des revendications précédentes, **caractérisé en ce que** les éléments (5,24) sont collés à l'entretoise (3,7,9,23).

6. Polariseur (1) selon la revendication 5, **caractérisé en ce que** la profondeur (D2) des évidements réalisés sous la forme de rainures (4) correspond à la hauteur des éléments (5,24).

7. Polariseur (1) selon la revendication 5, **caractérisé en ce que** la profondeur des rainures (4) est supérieure à la hauteur des éléments (5,24) de sorte que chaque rainure (4) peut être remplie ou fermée avec un matériau d'obturation (17), notamment plat par rapport à la surface de l'entretoise (3,7,9,23).

8. Polariseur (1) selon l'une des revendications précédentes, **caractérisé en ce que** l'entretoise (3,7,9,23) comporte des perçages, dans lesquels les éléments (5,24) sont insérés de façon amovible ou non amovible.

9. Polariseur (1) selon l'une des revendications précédentes, **caractérisé en ce que** l'entretoise comporte des évidements de compensation (12,12') et/ou des cavités, qui sont disposées sur le côté avant et/ou sur le côté arrière de l'entretoise et/ou dans l'entretoise, et notamment sur le côté situé à l'opposé du côté possédant les éléments (5,24), et en particulier les évidements (12,12') sont des rainures et/ou des perçages de compensation.

10. Polariseur (1) selon l'une des revendications précédentes, **caractérisé en ce que** le polariseur (1) comporte sur son côté tourné à l'opposé d'une antenne, est une couche (13), de protection vis-à-vis d'influences mécaniques et/ou des influences des intempéries et/ou sert à réaliser une fermeture, exempte de corrosion, des éléments (5,24).

11. Polariseur (1) selon l'une des revendications précédentes, **caractérisé en ce que** le polariseur (1) s'applique directement sur une antenne plane (14).

12. Polariseur (1) selon la revendication 11, **caractérisé en ce que** le polariseur (1) est collé à l'antenne plane (14).

13. Polariseur (1) selon l'une des revendications précédentes, **caractérisé en ce que** le polariseur (1) et une antenne plane associée (14) sont enveloppés par une mousse d'un matériau notamment à faible valeur diélectrique ou sont enrobés par un tel matériau.

14. Polariseur (1) selon l'une des revendications 11 à 13, **caractérisé en ce que** le polariseur (1) et l'antenne plane (14) sont disposés dans un boîtier (18).

15. Procédé pour fabriquer un polariseur (1) selon l'une des revendications précédentes, **caractérisé en ce que** tout d'abord on forme dans au moins une entretoise (3,7,9,23) constituée par un matériau notamment à faible valeur diélectrique, on aménage des évidements (4), notamment des rainures ou des perçages, par fraisage, attaque chimique, découpage, sciage, brûlage, perçage ou pressage et ensuite on insère, on colle, on repousse ou on enfonce des éléments (5,24) dans les évidements (4).

16. Procédé pour fabriquer un polariseur (1) selon la revendication 15, **caractérisé en ce qu'**avant, après ou pendant la production des évidements (4) recevant les éléments (5,24), on forme les évidements de compensation (12,12'), notamment des rainures de compensation, par fraisage, attaque chimique, découpage, sciage, brûlage ou pressage.

17. Procédé pour fabriquer un polariseur (1) selon l'une des revendications 1 à 16, **caractérisé en ce qu'**on enfonce et on insère l'élément (5,24) individuellement ou successivement dans la ou les entretoises (3,7,9,23), les éléments (5,24) étant parallèles entre eux et séparés par une distance définie.

18. Procédé pour fabriquer un polariseur (1) selon la revendication 17, **caractérisé en ce qu'**on chauffe les éléments (5,24) avant leur insertion dans la ou les entretoises (3,7,9,23) suffisamment fortement pour que le matériau de l'entretoise (3,7,9,23) fonde ou brûle en contact avec les éléments chauffés (5,24) et de telle sorte que les évidements pour les éléments (5,24) sont formés.

19. Procédé pour fabriquer un polariseur (1) selon l'une des revendications 15 ou 18, **caractérisé en ce qu'**après l'insertion des éléments (5,24) dans la ou les entretoises (3,7,9,23), on remplit les espaces intercalaires (6) entre les éléments (5,24) avec un matériau à faible valeur diélectrique ou on fait mousser un tel matériau dans ces espaces intercalaires.

20. Procédé pour fabriquer un polariseur (1) selon la revendication 19, **caractérisé en ce qu'**en plus des espaces intercalaires (6), les entretoises (3,7,9,23) et les éléments (5,4) sont complètement enrobés ou recouverts d'une mousse.

21. Procédé pour fabriquer un polariseur (1) selon l'une des revendications précédentes 15 à 20, **caractérisé en ce qu'**après l'assemblage de l'entretoise (3,7,9,23) et de l'antenne plane associée (14), on enveloppe ces deux unités par un matériau ayant notamment une faible valeur diélectrique ou on les enveloppe par une mousse d'un tel matériau.

22. Procédé pour fabriquer un polariseur (1) selon l'une des revendications 1 à 14, **caractérisé en ce qu'**on oriente et on maintient les éléments (5,24) parallèlement et à distance correcte l'un de l'autre et qu'ensuite on enveloppe par une mousse ces éléments ou on réalise l'enrobage de ces éléments de telle sorte que le matériau enveloppant forme l'entretoise.

23. Procédé pour fabriquer un polariseur (1) selon l'une des revendications 1 à 14, **caractérisé en ce qu'**on oriente et on maintient les éléments (5,24) de manière qu'ils soient parallèles et à une distance correcte les uns des autres et par rapport à l'antenne plane (14) et qu'on enveloppe par une mousse l'antenne plane (14) ainsi que les éléments (5,24) ou on les enrobe avec un tel matériau de telle sorte que le matériau enveloppant forme l'entretoise.
